# EUROPÄISCHE PATENTSCHRIFT

(11) **EP 3 258 019 B1**
(45) Veröffentlichungstag und Bekanntmachung des Hinweises auf die Patenterteilung: **05.08.2020**
(21) Anmeldenummer: 17000979.9
(22) Anmeldetag: 09.06.2017
(51) Int. Cl.: E03C 1/046

(54) **SANITÄRARMATUR UND VERFAHREN ZUM BEREITSTELLEN EINER WÄSSRIGEN REINIGUNGSFLÜSSIGKEIT ODER EINES REINIGUNGSSCHAUMS MITTELS SAUGHEBER**
SANITARY FITTING AND PROCESS FOR PROVIDING AN AQUEOUS CLEANING LIQUID OR A CLEANING FOAM BY MEANS OF SIPHON
ROBINETTERIE ET PROCÉDÉ FOURNISSANT UN LIQUIDE DE NETTOYAGE AQUEUX OU UNE MOUSSE DE NETTOYAGE FAISANT APPEL À UN SIPHON

(30) Priorität: 17.06.2016 DE 102016007358
(43) Veröffentlichungstag der Anmeldung: 20.12.2017
(73) Patentinhaber: GROHEDAL Sanitärsysteme GmbH, 32457 Porta Westfalica (DE)
(72) Erfinder: Burkhardt, Jürgen, 33415 Verl (DE); Wöhler, Sven, 32457 Porta Westfalica (DE)
(74) Vertreter: Speck, Philip

(56) Entgegenhaltungen:
- EP-A1- 2 696 003
- DE-A1-102010 013 993
- DE-C- 912 920
- US-A- 618 349
- US-A- 4 121 773
- US-A- 4 901 765
- US-A- 5 333 789
- US-A1- 2005 150 909
- US-B1- 8 702 018

## Beschreibung

Die vorliegende Erfindung betrifft eine Sanitärarmatur, beinhaltend
a) eine Fluidzuleitung,
b) ein fluidleitendes Element,
c) einen Fluidauslass,
d) einen Behälter, und
e) einen Saugheber,
wobei der Fluidauslass über das fluidleitende Element fluidleitend mit der Fluidzuleitung verbunden ist, wobei der Behälter über den Saugheber fluidleitend mit dem fluidleitenden Element verbunden ist. Ferner betrifft die Erfindung ein Verfahren mit der Sanitärarmatur; eine Badezimmerausstattung, eine Toilettenraumausstattung und eine Spüle, jeweils beinhaltend die Sanitärarmatur.

Im technischen Gebiet der Sanitärarmaturen besteht ein Bedürfnis nach Armaturen, die Seife mit Wasser zu einer wässrigen Seifenlösung zusammenführen und so aus dem Armaturenauslauf wahlweise die wässrige Seifenlösung oder reines Wasser abgeben können. Im Stand der Technik werden für das Zusammenführen von Seife und Wasser aufwendige mechanische Konstruktionen mit mehreren beweglichen Teilen, beispielsweise mit Zahnradantrieb und mehreren Steuerelementen oder mit Steuerkolben und Rückflussverhinderern, eingesetzt.

Die US 8 702 018 B1 offenbart eine Vorrichtung, bei der Seife oder Shampoo mittels einer Venturidüse aus einem Behälter gesaugt wird. Nachteilig an dieser Vorrichtung ist, dass für ein kontinuierliches Mischen des Wassers mit der Seife oder dem Shampoo eine kontinuierlich hohe Durchflussgeschwindigkeit des Wassers erforderlich ist, um einen ausreichend hohen Unterdruck zu erzeugen. Die Verwendung der Vorrichtung führt daher zu einem hohen Wasserverbrauch. Entsprechende Vorrichtungen sind auch aus der US 2005-0150909 A1, US 4 121 773, US 5 333 789, DE 10 2010 013993 A1 und US 4 901765 bekannt.

Allgemein ist es eine Aufgabe der vorliegenden Erfindung, einen Nachteil, der sich aus dem Stand der Technik ergibt, zumindest teilweise zu überwinden. Eine weitere Aufgabe der Erfindung ist es, eine möglichst verschleißarme oder wartungsarme oder beides Sanitärarmatur, aus welcher ein Gemisch aus Reinigungsflüssigkeit und Wasser entnehmbar ist, bereitzustellen. Ferner ist es eine Aufgabe der vorliegenden Erfindung die vorgenannte Sanitärarmatur bereitzustellen, wobei dieser das Gemisch aufgeschäumt entnehmbar ist. Ferner ist es eine Aufgabe der vorliegenden Erfindung die vorgenannte Sanitärarmatur bereitzustellen, wobei dieser wahlweise das Gemisch oder Trinkwasser entnehmbar ist. Ferner ist es eine weitere Aufgabe der Erfindung, eine Sanitärarmatur, aus welcher ein Gemisch aus Reinigungsflüssigkeit und Wasser entnehmbar ist, bereitzustellen, wobei die Sanitärarmatur möglichst energiesparend arbeitet.

Ein Beitrag zur mindestens teilweisen Erfüllung mindestens einer der obigen Aufgaben wird durch die unabhängigen Ansprüche geleistet. Die abhängigen Ansprüche stellen bevorzugte Ausführungsformen bereit, die zur mindestens teilweisen Erfüllung mindestens einer der Aufgaben beitragen.

Einen Beitrag zur Erfüllung mindestens einer der erfindungsgemäßen Aufgaben leistet eine Ausführungsform 1 einer Sanitärarmatur, beinhaltend
a) eine Fluidzuleitung,
b) ein fluidleitendes Element,
c) einen Fluidauslass, wobei der Fluidauslass über das fluidleitende Element fluidleitend mit der Fluidzuleitung verbunden ist, und
d) einen Behälter, wobei die Sanitärarmatur zudem
e) einen Saugheber umfasst,
wobei der Behälter über den Saugheber fluidleitend mit dem fluidleitenden Element verbunden ist. Hierbei ist der Behälter bevorzugt oberhalb des fluidleitenden Elements und des Fluidauslasses angeordnet.

In einer erfindungsgemäßen Ausführungsform 2 ist die Sanitärarmatur nach der Ausführungsform 1 ausgestaltet, wobei der Behälter eine Reinigungsflüssigkeit oder ein Desinfektionsmittel oder beides beinhaltet. Eine bevorzugte Reinigungsflüssigkeit beinhaltet Seife. Eine bevorzugte seifenhaltige Reinigungsflüssigkeit ist eine Handwaschpaste oder eine Flüssigseife oder beides.

Eine weitere bevorzugte Reinigungsflüssigkeit ist eine ausgewählt aus der Gruppe bestehend aus einer Waschlotion, einem Reinigungsgel, einer Reinigungsmilch und einem Spülmittel oder eine Kombination aus mindestens zwei davon.

In einer erfindungsgemäßen Ausführungsform 3 ist die Sanitärarmatur nach einer der vorhergehenden Ausführungsformen ausgestaltet, wobei die Sanitärarmatur zwischen dem Saugheber und dem fluidleitenden Element weiter eine Injektordüse beinhaltet. Eine bevorzugte Injektordüse ist ein Venturidüse.

In einer erfindungsgemäßen Ausführungsform 4 ist die Sanitärarmatur nach einer der vorhergehenden Ausführungsformen ausgestaltet, wobei der Saugheber oder das fluidleitende Element oder beide mit einem Schnüffelventil verbunden ist. Das Schnüffelventil ist bevorzugt ausgebildet und angeordnet zu einem Einbringen von Luft in den Saugheber oder das fluidleitende Element oder beide. Ferner bevorzugt ist das Schnüffelventil ausgebildet und angeordnet zu einem Aufschäumen einer Reinigungsflüssigkeit in dem fluidleitenden Element.

In einer erfindungsgemäßen Ausführungsform 5 ist die Sanitärarmatur nach einer der vorhergehenden Ausführungsformen ausgestaltet, wobei die Vorrichtung weiter eine Zuflussarmatur beinhaltet, wobei die Zuflussarmatur fluidleitend mit der Fluidzuleitung verbunden ist.

Einen Beitrag zur Erfüllung mindestens einer der erfindungsgemäßen Aufgaben leistet eine Ausführungsform 1 eines Verfahrens, beinhaltend als Verfahrensschritte
a) Bereitstellen
   i) einer Wasserleitung, und
   ii) der Sanitärarmatur nach einem der vorhergehenden Ansprüche; und
b) wasserleitendes Verbinden der Wasserleitung mit der Sanitärarmatur.

Einen Beitrag zur Erfüllung mindestens einer der erfindungsgemäßen Aufgaben leistet eine Ausführungsform 1 einer Badezimmerausstattung, beinhaltend die Sanitärarmatur nach einer ihrer Ausführungsformen 1 bis 5.

Einen Beitrag zur Erfüllung mindestens einer der erfindungsgemäßen Aufgaben leistet eine Ausführungsform 1 einer Toilettenraumausstattung, beinhaltend die Sanitärarmatur nach einer ihrer Ausführungsformen 1 bis 5.

Einen Beitrag zur Erfüllung mindestens einer der erfindungsgemäßen Aufgaben leistet eine Ausführungsform 1 einer Spüle, beinhaltend ein Spülbecken und die Sanitärarmatur nach einer ihrer Ausführungsformen 1 bis 5.

Die Erfindung wird im Folgenden durch Beispiele und Zeichnungen genauer dargestellt, wobei die Beispiele und Zeichnungen keine Einschränkung der Erfindung bedeuten. Es zeigen jeweils sofern nicht anders in der Beschreibung oder der jeweiligen Figur angegeben schematisch und nicht maßstabsgetreu:
Figur 1 eine schematische Darstellung einer erfindungsgemäßen Sanitärarmatur;
Figur 2 eine technische Zeichnung einer weiteren erfindungsgemäßen Sanitärarmatur; und
Figur 3 ein Ablaufdiagramm eines erfindungsgemäßen Verfahrens.

Figur 1 zeigt eine schematische Darstellung einer erfindungsgemäßen Sanitärarmatur 100. Die Sanitärarmatur 100 beinhaltet eine Fluidzuleitung 101, welche an eine Trinkwasserleitung angeschlossen werden kann; ein fluidleitendes Element 102; einen Fluidauslass 103, beinhaltend einen Strahlregler; einen Behälter 104; und einen Saugheber 105. Hierbei ist der Fluidauslass 103 über das fluidleitende Element 102 mit der Fluidzuleitung 101 verbunden. Der Behälter 104 ist über den Saugheber 105 fluidleitend mit dem fluidleitenden Element 102 verbunden. Ferner beinhalten der Behälter 104 und der Saugheber 105 eine Reinigungsflüssigkeit 106, hier Flüssigseife. Weiter beinhaltet die Sanitärarmatur 100 zwischen dem Saugheber 105 und dem fluidleitenden Element 102 eine Injektordüse 107, hier eine Venturidüse. Ein Pfeil in Figur 1 bezeichnet eine Fließrichtung 108. Ferner ist der Behälter 104 über den Saugheber 105 an einer ersten Verbindungsstelle 109 fluidleitend mit dem fluidleitenden Element 102 verbunden und die Fluidzuleitung 101 in der Fließrichtung 108 vor der ersten Verbindungsstelle 109 mit dem Behälter 104 an einer weiteren Verbindungsstelle 110 fluidleitend verbunden. Letztere Verbindung ist ausgebildet zu einem Spülen des Behälters 104 und des Saughebers 105 mit Wasser aus der Fluidzuleitung 101 zu Reinigungszwecken. In der Fließrichtung 108 vor dem Behälter 104 beinhaltet die Sanitärarmatur 100 weiter einen weiteren Behälter 111, welcher mit der Flüssigseife gefüllt ist. Der Behälter 104 ist ein Dosierbehälter, der weitere Behälter 111 ist ein Vorratsbehälter. Ein Fassungsvolumen des Vorratsbehälters beträgt 10 Liter. Ein Fassungsvolumen des Dosierbehälters beträgt 3 ml. Ferner beinhaltet die Sanitärarmatur 100 weiter eine Fördereinrichtung 112, hier eine Pumpe zwischen dem Behälter 104 und dem weiteren Behälter 111. Die Pumpe ist ausgebildet zu einem Fördern der Flüssigseife aus dem weiteren Behälter 111 in den Behälter 104. Die Sanitärarmatur 100 ist über den Fluidauslass 103 eine Mischung aus Wasser und Flüssigseife entnehmbar bis der Dosierbehälter geleert ist. Daraufhin fließt klares Wasser zum Abspülen aus dem Fluidauslass. 30 Sekunden nach dem Entleeren des Dosierbehälters wird dieser mittels eines Sensors und der Pumpe automatisch mit Flüssigseife aus dem Vorratsbehälter aufgefüllt.

Figur 2 zeigt eine technische Zeichnung einer weiteren erfindungsgemäßen Sanitärarmatur 100. Die Sanitärarmatur 100 beinhaltet eine Fluidzuleitung 101, welche an eine Trinkwasserleitung angeschlossen werden kann; ein fluidleitendes Element 102; einen Fluidauslass 103, beinhaltend einen Strahlregler; einen Behälter 104 und einen Saugheber 105. Hierbei ist der Fluidauslass 103 über das fluidleitende Element 102 mit der Fluidzuleitung 101 verbunden. Der Behälter 104 beinhaltet eine Flüssigseife 106. Ferner ist in Figur 2 eine Zuleitung 201 von einem weiteren Behälter 111, beinhaltend die Flüssigseife, angedeutet, wobei der weitere Behälter 111 zur Sanitärarmatur 100 gehört, hier jedoch nicht dargestellt ist. Die Zuleitung 201 ist über den Saugheber 105 und eine Injektordüse 107, hier eine Venturidüse, fluidleitend mit dem fluidleitenden Element 102 verbunden. Weiter ist der Saugheber 105 mit einem Schnüffelventil 202 verbunden. In einem Bereich der Injektordüse 107 weist die Sanitärarmatur 100 in dem fluidleitenden Element 102 ferner eine Reinigungsnadel 203 auf. Die Reinigungsnadel 203 ist in einer Fließrichtung 108 sowie gegen diese Fließrichtung beweglich angeordnet und verhindert ein Verstopfen des fluidleitenden Elements.

Figur 3 zeigt ein Ablaufdiagramm eines erfindungsgemäßen Verfahrens 300. Das Verfahren 300 beinhaltet einen Verfahrensschritt a) 301:Bereitstellen einer Wasserleitung und der Sanitärarmatur 100 nach Figur 2; und einen Verfahrensschritt b) 302: wasserleitendes Verbinden der Wasserleitung mit der Sanitärarmatur 100.

### Bezugszeichenliste

- **100**: erfindungsgemäßeSanitärarmatur
- **101**: Fluidzuleitung
- **102**: fluidleitendes Element
- **103**: Fluidauslass
- **104**: Behälter
- **105**: Saugheber
- **106**: Reinigungsflüssigkeit
- **107**: Injektordüse
- **108**: Fließrichtung
- **109**: erste Verbindungsstelle
- **110**: weitere Verbindungsstelle
- **111**: weiterer Behälter
- **112**: Fördereinrichtung
- **201**: Zuleitung von dem weiteren Behälter
- **202**: Schnüffelventil
- **203**: Reinigungsnadel
- **300**: erfindungsgemäßes Verfahren
- **301**: Verfahrensschritt a)
- **302**: Verfahrensschritt b)

## Patentansprüche

1. Sanitärarmatur(100), beinhaltend
a) eine Fluidzuleitung (101),
b) ein fluidleitendes Element (102),
c) einen Fluidauslass (103), wobei der Fluidauslass (103) über das fluidleitende Element (102) fluidleitend mit der Fluidzuleitung (101) verbunden ist, und
d) einen Behälter (104),
**dadurch gekennzeichnet, dass** die Sanitärarmatur (100)
e) einen Saugheber (105) umfasst,
wobei der Behälter (104) über den Saugheber (105) fluidleitend mit dem fluidleitenden Element (102) verbunden ist.

2. Die Sanitärarmatur (100) nach Anspruch 1, wobei der Behälter (104) eine Reinigungsflüssigkeit (106) oder ein Desinfektionsmittel oder beides beinhaltet.

3. Die Sanitärarmatur (100) nach Anspruch 1 oder 2, wobei die Sanitärarmatur (100) zwischen dem Saugheber (105) und dem fluidleitenden Element (102) weiter eine Injektordüse (107) beinhaltet.

4. Die Sanitärarmatur (100) nach einem der vorhergehenden Ansprüche, wobei der Saugheber (105) oder das fluidleitende Element (102) oder beide mit einem Schnüffelventil (202) verbunden ist.

5. Die Sanitärarmatur (100) nach einem der vorhergehenden Ansprüche, wobei die Sanitärarmatur (100) weiter eine Zuflussarmatur beinhaltet,
wobei die Zuflussarmatur fluidleitend mit der Fluidzuleitung (101) verbunden ist.

6. Ein Verfahren (300), beinhaltend als Verfahrensschritte (301, 302)
a) Bereitstellen
i) einer Wasserleitung, und
ii) der Sanitärarmatur (100) nach einem der vorhergehenden Ansprüche; und
b) wasserleitendes Verbinden der Wasserleitung mit der Sanitärarmatur (100).

7. Eine Badezimmerausstattung, beinhaltend die Sanitärarmatur (100) nach einem der Ansprüche 1 bis 5.

8. Eine Toilettenraumausstattung, beinhaltend die Sanitärarmatur (100) nach einem der Ansprüche 1 bis 5.

9. Eine Spüle, beinhaltend ein Spülbecken und die Sanitärarmatur (100) nach einem der Ansprüche 1 bis 5.

## Claims

1. A sanitary fitting (100) comprising
a) a fluid supply line (101),
b) a fluid-conducting element (102),
c) a fluid outlet (103), wherein the fluid outlet (103) is connected in a fluid-conducting manner to the fluid supply line (101) via the fluid-conducting element (102), and
d) a container (104),
**characterized in that** the sanitary fitting (100)
e) includes a siphon (105),
wherein the container (104) is connected in a fluid-conducting manner to the fluid-conducting element (102) via the siphon (105).

2. The sanitary fitting (100) according to Claim 1, wherein the container (104) contains a cleaning liquid or a disinfectant or both.

3. The sanitary fitting (100) according to Claim 1 or 2, wherein the sanitary fitting (100) additionally comprises an injection nozzle (107) between the siphon (105) and the fluid-conducting element (102).

4. The sanitary fitting (100) according to any one of the preceding claims, wherein the siphon (105) or the fluid-conducting element (102) or both is/are connected to a poppet valve (202).

5. The sanitary fitting (100) according to any one of the preceding claims, wherein the sanitary fitting (100) additionally includes an inflow fitting, wherein the inflow fitting is connected in a fluid-conducting manner to a fluid supply line (101).

6. A process (300) comprising, as process steps (301, 302)
a) providing
i) a water line, and
ii) the sanitary fitting (100) according to any one of the preceding claims; and
b) connecting the water line to the sanitary fitting (100) in a water-conducting manner.

7. A bathroom furnishing comprising the sanitary fitting (100) according to any one of Claims 1 to 5.

8. A toilet room furnishing comprising the sanitary fitting (100) according to any one of Claims 1 to 5.

9. A sink comprising a washbasin and the sanitary fitting (100) according to any one of Claims 1 to 5.

## Revendications

1. Robinetterie sanitaire (100), comprenant
a) un conduit d'alimentation de fluide (101),
b) un élément conducteur de fluide (102)
c) une sortie de fluide (103), la sortie de fluide (103) étant reliée de manière fluidique par l'intermédiaire de l'élément conducteur de fluide (102) avec le conduit d'alimentation de fluide (101), et
d) un récipient (104),
**caractérisé en ce que** la robinetterie sanitaire (100)
e) inclut un siphon (105),
le récipient (104) étant relié de manière fluidique par l'intermédiaire du siphon (105) avec l'élément conducteur de fluide (102).

2. La robinetterie sanitaire (100) selon la revendication 1, le récipient (104) contenant un liquide de nettoyage (106) ou un agent désinfectant.

3. La robinetterie sanitaire (100) selon la revendication 1 ou 2, la robinetterie sanitaire (100) comprenant en outre entre le siphon (105) et l'élément conducteur de fluide (102) une buse d'injection (107).

4. La robinetterie sanitaire (100) selon l'une quelconque des revendications précédentes, le siphon (105) ou l'élément conducteur de fluide (102) ou les deux étant relié(s) avec une soupape champignon (202).

5. La robinetterie sanitaire (100) selon l'une quelconque des revendications précédentes, la robinetterie sanitaire (100) comprenant en outre une robinetterie d'afflux, la robinetterie d'afflux étant reliée de manière fluidique avec le conduit d'alimentation de fluide (101).

6. Un procédé (300) comprenant en tant qu'étapes de procédé (301, 302)
a) La mise à disposition
i) d'un conduit d'eau, et
ii) de la robinetterie sanitaire (100) selon l'une quelconque des revendications précédentes ; et
b) la liaison conductrice d'eau du conduit d'eau avec la robinetterie sanitaire (100).

7. Un équipement de salle de bain, comprenant la robinetterie sanitaire (100) selon l'une quelconque des revendications 1 à 5.

8. Un équipement de cabinet de toilette, comprenant la robinetterie sanitaire (100) selon l'une quelconque des revendications 1 à 5.

9. Un évier comprenant un bac d'évier et la robinetterie sanitaire (100) selon l'une quelconque des revendications 1 à 5.
